# EUROPÄISCHE PATENTSCHRIFT

(11) **EP 1 639 169 B1**
(45) Veröffentlichungstag und Bekanntmachung des Hinweises auf die Patenterteilung: **01.04.2009**
(21) Anmeldenummer: 04735859.3
(22) Anmeldetag: 03.06.2004
(51) Int. Cl.: D04B 21/20

(54) **WIRKMASCHINE**
KNITTING MACHINE
METIER A TRICOTER

(30) Priorität: 19.06.2003 CH 107503
(43) Veröffentlichungstag der Anmeldung: 29.03.2006
(73) Patentinhaber: TEXTILMA AG, 6362 Stansstad (CH)
(72) Erfinder: MELE, Giuseppe, CH-5033 Buchs (CH); PAPPROTT, Karl-Heinz, 79730 Murg-Niederhof (DE); SPEICH, Francisco, CH-5073 Gipf-Oberfrick (CH)
(74) Vertreter: Schmauder, Klaus Dieter
(86) Internationale Anmeldenummer: PCT/CH2004/000336
(87) Internationale Veröffentlichungsnummer: WO 2004/111322

(56) Entgegenhaltungen:
- US-A- 4 487 039

## Beschreibung

### Technisches Gebiet

Die Erfindung betrifft eine Wirkmaschine gemäss Oberbegriff des Anspruches 1.

### Stand der Technik

Wirkmaschinen der eingangs genannten. Art sind mehrfach bekannt Solche Wirkmaschinen sind mit einer elektronischen Steuervorrichtung zur Steuerung der Wirkmaschine anhand eines Musterprogrammes für die herzustellende Textilware ausgestattet. Das Musterprogramm kann in der Steuervorrichtung selbst hergestellt werden oder in einem externen elektronischen Mustergerät, aus dem es dann mittels Datenträger oder Datenleitung der elektronischen Steuervorrichtung der Wirkmaschine zugeführt werden kann. Die Wirkmaschine enthält ferner elektrisch angetriebene Fadenzubringer zur Zuführung von Schussfäden zu den Schussstangen, die die Schussfäden entsprechend dem Musterprogramm über die Wirknadeln legen, welche die Schussfäden einbinden. Die Wirkmaschinen sind ferner mit einem Warenabzug für die hergestellte Textilware ausgestattet. Nachteilig ist es jedoch, dass die Fadenzubringer nur mit einer einstellbaren konstanten Geschwindigkeit arbeiten können, die in vielen Fällen nicht ausreicht, da insbesondere bei wechselnder Musterung auch wechselnde Liefermengen für den oder die Schussfäden erforderlich sind und sich die Schussstangen fehlende Fadenlängen selbst nachziehen müssen. Dies führt bei Verarbeitung unterschiedlicher insbesondere dünner Fadenqualitäten zu Fehlern in der Textilware und/oder in der Wirkmaschine.

Aus der US-A-4 487 039 ist eine Kettenwirkmaschine bekannt, bei der Schussfäden zwei im Abstand voneinander angeordneten Transportvorrichtungen zugeführt werden. Hierzu ist ein zwischen den Transportvorrichtungen hin- und herverfahrbarer Wagen vorhanden, dem die Schussfäden mittels eines angetriebenen Lieferwerke zugeführt werden. Der Antrieb des Lieferwerkes ist unter Berücksichtigung der augenblicklichen Wagengeschwindigkeit und -stellung kontinuierlich änderbar, um die Spannung der Schussfäden den wechselnden Geschwindigkeiten und Stellungen des Wagens anzupassen und möglichst konstand zu hatten. Die Steuerung des Antriebes erfolgt über einen Impulsgeber, der von der Drehung der Hauptwelle abhängig ist. Eine individuelle Steuerung den Länge des jeweils zuzuführenden Schussfadens einerseits und anhand der erforderlichen Länge aufgrund des Musterprogrammes andererseits ist dieser Druckschrift nicht zu entnehmen.

### Darstellung der Erfindung

Zweck der Erfindung ist es, eine Wirkmaschine der eingangs genannten Art weiter zu verbessern.

Die gestellte Aufgabe wird durch die kennzeichnenden Merkmale des Anspruches 1 gelöst. Dadurch, dass die Steuervorrichtung Steuermittel aufweist, um die Lieferlänge des zuzuführenden Schussfadens entsprechend dem aus dem Musterprogramm vorgegebenen Verfahrweg der Schussstange einzustellen, wird sichergestellt, dass für jede Schussfadenlegung und jedes Muster stets die exakt erforderlich Fadenlänge zur Verfügung steht. Ein Abziehen des Schussfadens durch die Schussstange beispielsweise von einem Konus ist nicht mehr erforderlich. Dadurch verbessern sich die Textilware generell und die Musterbildung insbesondere wesentlich. Während des Wirkvorganges werden Störungen wie Fadenbrüche und Fehlstellen weitgehend verhindert.

Besonders vorteilhaft ist eine Weiterbildung nach Anspruch 2, da sich durch den Korrekturfaktor, welcher die Lieferlänge des Schussfadens zusätzlich verändert, eine weitere Anpassung beispielsweise an unterschiedliche Fadenqualitäten und/oder Mustereigenschaften der herzustellenden Textilware erreichen lässt.

Ein besonders vorteilhaftes Korrekturgerät weist nach Anspruch 3 einen Bildschirm, vorzugsweise einen Touchscreen auf, sowie ein Edierelement zum manuellen Wählen von verschiedenen Anzeige- und Steuerebenen, insbesondere jener für die Handhabung des Korrekturfaktors.

### Kurze Beschreibung der Zeichnungen

Ausführungsbeispiele der Erfindung werden nachfolgend anhand der Zeichnungen näher beschrieben, dabei zeigen:
- Figur 1: den schematischen Aufbau einer Wirkmaschine in Seitenansicht; und
- Figur 2: eine Anzeige- und Schaltebene für die Einstellung eines Korrekturfaktors für Fadenzubringer.

### Wege zur Ausführung der Erfindung

Die Figur 1 zeigt das Schema einer Wirkmaschine in Seitenansicht. An einer Wirkstelle 2 werden in üblicher Weise Kettfäden 4 mittels Fadenleger 6 in nicht näher dargestellte Wirknadeln eingelegt. Zusätzlich werden mittels an Schussstangen 8 angeordneten Fadenführem Schussfäden 10 je nach Musterprogramm über ein oder mehrere Wirknadeln gelegt und mittels letzteren eingewirkt. Die Kettfäden 4 werden von einer Kettfadenspule 12 abgezogen. Die Schussfäden 10 werden jeweils mittels eines elektrisch angetriebenen Fadenzubringers 14 von einer Spule 16 und über eine Fadenbremse 18 abgezogen und den Fadenführern zugeführt. Fadenspanner 20 sorgen für eine gleichmässige Spannung des zuzuführenden Fadens. Im gezeigten Beispiel werden vier Schussfäden der Wirkstelle 2 zugeführt. Ein weiterer Fadenzubringer 22 dient zum Zuführen eines Gummifadens 24 zur Wirkstelle 2.

Die an der Wirkstelle 2 hergestellte Textilware wird beispielsweise von einem mit einem elektrischen Antrieb versehenen Warenabzug 28 abgezogen, durchläuft eine Thermofixiervorrichtung 30 und gelangt zu einer elektrisch angetriebenen Zusatzabzugsvorrichtung 32, die die fertige Textilware beispielsweise an einen Behälter 34 abgibt.

Die Wirkmaschine enthält eine elektronische Steuervorrichtung 36, die im gezeigten Beispiel das Musterprogramm für die herzustellende Textilware über eine Diskette 38 von einem elektronischen Mustergerät 40 erhält. Das Musterprogramm der Diskette 38 wird in einem Lesegerät 42 eingelesen, das mit der elektronischen Steuervorrichtung 36 verbunden ist. Die Steuervorrichtung 36 enthält Steuermittel, um die Lieferlänge mindestens eines zuzuführenden Schussfadens 10 entsprechend dem aus dem Musterprogramm vorgegebenen Verfahrweg der Schussstange einzustellen. Ferner weist die Steuervorrichtung 36 ein manuell betätigbares Korrekturgerät 44 zur individuellen Überlagerung der Lieferdaten mindestens eines Schussfadens für mindestens einen Schusseintrag um einen einstellbaren Korrekturfaktor K auf. Das Korrekturgerät 44 wird anhand der Figur 2 näher beschrieben.

Das Korrekturgerät 44 enthält einen vorzugsweise als Touchscreen ausgebildeten Bildschirm 45, der eine Reihe von Anzeige- und Schaltelementen für manuell wählbare Anzeige- und Schaltebenen aufweist.

Die Figur 2 zeigt die Anzeige- und Schaltebene für den Korrekturfaktor K. Die Anzeige- und Schaltebene enthält zunächst ein Anzeigeelement 46, welches den angewählten Fadenzubringer zeigt, der mit den Einstellelementen 48₁, 48₂ ausgewählt werden kann. Im vorliegenden Beispiel ist der Fadenzubringer 1 ausgewählt. Das Anzeigeelement 50 zeigt an, für welche Schussstange, hier die Schussstange 4, der eingestellte Fadenzubringer gilt, wobei mittels der Einstellelemente 52₁, 52₂ eine entsprechende Auswahl getroffen werden kann. Allerdings ist darauf abzustimmen, welcher Fadenzubringer welcher Schussstange tatsächlich zugeordnet worden ist. Das Anzeigeelement 54 bezeichnet den mit den Einstellelementen 56₁, 56₂ ausgewählten Schuss, hier den Schuss Nummer 1, für den der am Anzeigeelement 58 ersichtliche Korrekturfaktor K, der hier 102 % beträgt, gelten soll. Der Korrekturfaktor K = 102 % besagt, dass die durch die Steuermittel anhand des Musterprogrammes vorgegebene bereits individuelle Normallieferlänge, die 100 % beträgt, um 2 % zu erhöhen ist. Der Korrekturfaktor K kann mittels der Einstellelemente 60₁, 60₂ vergrössert oder verkleinert werden. Mittels der Taste X kann die Anzeige- und Einstellebene gewechselt werden.

### Bezugszeichenliste

- K: Korrekturfaktor
- X: Taste

- 2: Wirkstelle
- 4: Kettfaden
- 6: Fadenleger
- 8: Schussstange
- 10: Schussfäden
- 12: Kettfadenspule
- 14: Fadenbringer
- 16: Spule
- 18: Fadenbremse
- 20: Fadenspanner
- 22: Fadenzubringer
- 24: Gummifaden
- 26: Textilware
- 28: Warenabzug
- 30: Thermofixiervorrichtung
- 32: Zusatzabzugsvorrichtung
- 34: Behälter
- 36: Steuervorrichtung
- 38: Diskette
- 40: Mustergerät
- 42: Lesegerät
- 44: Korrekturgerät
- 45: Bildschirm
- 46: Anzeigeelement - Fadenzubringer
- 48₁: Einstellelement
- 48₂: Einstellelement
- 50: Anzeigeelement -Schussstange
- 52₁: Einstellelement
- 52₂: Einstellelement
- 54: Anzeigeelement - Schusseintrag
- 56₁: Einstellelement
- 56₂: Einstellelement
- 58: Anzeigeelement - Korrekturfaktor
- 60₁: Einstellelement
- 60₂: Einstellelement

## Patentansprüche

1. Wirkmaschine, mit Wirknadeln und mindestens einer Schussstange (8) zur Legung mindestens eines Schussfadens (10) über mindestens eine Wirknadel, weiter mit einem elektrisch angetriebenen Fadenzubringer (14,22) für den Schussfaden, sowie mit einem Warenabzug (28) für die Textilware (26), sowie mit einer elektronischen Steuervorrichtung (36) zur Steuerung der Wirkmaschine an Hand eines Musterprogrammes für die herzustellende Textilware (26), **dadurch gekennzeichnet, dass** die Steuervorrichtung (36) Steuermittel aufweist, um die Lieferlänge des zuzuführenden Schussfadens (10,24) entsprechend dem aus dem Musterprogramm vorgegebenen Verfahrweg der Schussstange (8) einzustellen.

2. Wirkmaschine nach Anspruch 1, **dadurch gekennzeichnet, dass** die Steuervorrichtung (36) ein manuell betätigbares Korrekturgerät (44) zur individuellen Überlagerung der Lieferdaten mindestens eines Schussfadens (10,24) für mindestens einen Schusseintrag um einen einstellbaren Korrekturfaktor (K) aufweist.

3. Wirkmaschine nach Anspruch 2, **dadurch gekennzeichnet, dass** das Korrekturgerät (44) einen Bildschirm (45), vorzugsweise Touchscreen, sowie eine Anzeige- und Steuerebenen für die manuelle Einstellung des Korrekturfaktors (K) aufweist.

## Claims

1. A knitting machine, with knitting needles and with at least one weft bar (8) for laying at least one weft thread (10) across at least one knitting needle, further with an electrically driven thread feeder (14, 22) for the weft thread, and also with a take-down device (28) for the textile material (26) and with an electronic control device (36) for controlling the knitting machine on the basis of a pattern program for the textile material (26) to be produced, **characterized in that** the control device (36) has control means in order to set the delivery length of the weft thread (10, 24) to be supplied according to the travel of the weft bar (8), said travel being predetermined from the pattern program.

2. The knitting machine as claimed in claim 1, **characterized in that** the control device (36) has a manually actuable correcting apparatus (44) for the individual superposition of an adjustable correcting factor (K) onto the delivery data of at least one weft thread (10, 24) for at least one weft insertion.

3. The knitting machine as claimed in claim 2, **characterized in that** the correcting apparatus (44) has a screen (45), preferably a touch screen, and an indicator and control layer for the manual setting of the correcting factor (K).

## Revendications

1. Métier à tricoter comportant :
- des aiguilles,
- au moins une barre de trame (8) pour déposer au moins un fil de trame (10) sur au moins une aiguille,
- un fournisseur de fil (14, 22) à entraînement électrique pour le fil de trame,
- un enrouleur (28) pour le produit textile (26), et
- un dispositif de commande électronique (36) pour commander le métier à tisser à l'aide d'un programme de dessin(s) modèle(s) pour le produit textile (26) à fabriquer,
**caractérisé en ce que**
le dispositif de commande (36) comporte des moyens de commande pour régler les longueurs d'alimentation des fils de trame (10, 24) à fournir en fonction du trajet de la barre de trame (8) prédéfini par le programme de dessin(s) modèle(s).

2. Métier à tricoter selon la revendication 1,
**caractérisé en ce que**
le dispositif de commande (36) comporte un appareil de correction (44) à commande manuelle pour combiner individuellement les données d'alimentation d'au moins un fil de trame (10, 24) pour au moins une introduction de fil de trame selon un coefficient de correction (K) réglable.

3. Métier à tricoter selon la revendication 2,
**caractérisé en ce que**
l'appareil de correction (44) comporte un écran de visualisation (45) de préférence un écran tactile et un plan d'affichage et de commande pour le réglage manuel du coefficient de correction (K).
